# EUROPÄISCHE PATENTSCHRIFT

(11) **EP 4 215 383 B1**
(45) Veröffentlichungstag und Bekanntmachung des Hinweises auf die Patenterteilung: **05.03.2025**
(21) Anmeldenummer: 22152863.1
(22) Anmeldetag: 24.01.2022
(51) Int. Cl.: B44C 5/04, B44C 1/28, B44C 3/12

(54) **VERFAHREN ZUM HERSTELLEN VON DEKORBAUTEILEN**
METHOD FOR PRODUCING DECORATIVE COMPONENTS
PROCÉDÉ DE FABRICATION DE COMPOSANTS DÉCORATIFS

(43) Veröffentlichungstag der Anmeldung: 26.07.2023
(73) Patentinhaber: SWISS KRONO Tec AG, 6004 Luzern (CH)
(72) Erfinder: DICKE, Sebastian, 16868 Bantikow (DE)
(74) Vertreter: Gramm, Lins & Partner Patent- und Rechtsanwälte PartGmbB

(56) Entgegenhaltungen:
- US-A1- 2021 155 032
- US-B2- 10 906 348

## Beschreibung

Die Erfindung betrifft ein Verfahren zum Herstellen von Dekorbauteilen, die einen plattenförmigen Kern und ein bedrucktes Papier als Bedruckstoff aufweisen, wobei das Verfahren die folgenden Schritte aufweist:
- Bedrucken eines Bedruckstoffes mit einem Dekor mittels einer Digitaldruckanlage, wobei das Dekor eine Dekorlänge und eine Dekorbreite aufweist,
- Weiterverarbeiten des bedruckten Bedruckstoffes, sodass Dekorblätter entstehen, deren Abmessungen denen des Kerns entsprechen,
- Verpressen jeweils eines Dekorblattes mit einem Kern und
- Aufteilen des mit dem Dekorblatt versehenen Kerns zu einer Mehrzahl von Dekorbauteilen,
wobei die Dekorlänge wenigstens so lang wie zwei Dekorbauteile und wenigstens so lang wie zwei Kerne ist.

Derartige Verfahren sind aus dem Stand der Technik seit langem bekannt und werden verwendet, um unterschiedliche Dekorbauteile herzustellen. Zu diesen zählen beispielsweise Laminatpaneele, die als Fußbodenbelag oder als Wand- oder Deckenverkleidung verwendet werden können, sowie plattenförmige Dekorbauteile, die beispielsweise zur Herstellung von Möbeln oder anderen Gegenständen dienen.

Aus der US 2021/0155032 A1 ist beispielsweise ein Verfahren bekannt, bei dem die Dekorlänge der Länge des Kerns entspricht, wobei das Dekor so bearbeitet wird, dass es nicht auf dem Bedruckstoff, sondern bei gemeinsam verlegten Dekorbauteilen, die als Fußbodenpaneele ausgebildet sind, das gewünschte Dekor bildet.

In vielen Ausführungsformen handelt es sich bei dem Bedruckstoff um eine Papierbahn, die mit dem gewünschten Dekor bedruckt wird. In der Regel nach dem Bedrucken des Bedruckstoffes mit dem Dekor wird der Bedruckstoff mit dem Kern beispielsweise durch Verpressen verbunden und dann gemeinsam mit dem Kern aufgeteilt, sodass die gewünschten Dekorbauteile entstehen. Ein Dekorbauteil hat folglich geringere Abmessungen als der Kern, mit dem der bedruckte Bedruckstoff verbunden wird. Entsprechend ist auch das Dekor größer als das Dekorbauteil. In der Regel beinhaltet das Dekor mehrere, beispielsweise 8, 10 oder 12 Einzeldekors, die der gleichen Anzahl von Dekorbauteilen entsprechen. Jedes Dekorbauteil ist folglich mit einem Einzeldekor versehen.

Üblicherweise werden für die Herstellung von Laminatpaneelen, die als Fußbodenpaneele dienen, Papierbahnen, mit einem Dekor bedruckt. Dies geschieht oft mittels Druckwalzen beispielsweise im Rotationsdruck. Die Dimensionen der Druckwalze sind nach oben begrenzt, da eine Vergrößerung der Druckwalze auch eine Vergrößerung des Gewichtes zur Folge hat. Deshalb ist die Drucklänge, die durch den Umfang der Druckwalze gegeben ist und die der Dekorlänge entspricht, ebenfalls begrenzt. Der Flächeninhalt der Mantelfläche der Druckwalze entspricht der Druckfläche, und damit der Fläche des Dekors, die für die Dekorbauteile verwendet werden kann.

Heutzutage werden Bedruckstoffe auch mit Digitaldruckanlagen, die keine Druckwalze mehr aufweisen, bedruckt. Das Dekor, das auf den Bedruckstoff aufgedruckt wird, ist in einer Druckdatei enthalten, die zudem in der Regel Steuerbefehle und Druckparameter beinhaltet, die der Digitaldruckanlage übergeben werden. Die Abmessungen des enthaltenen Dekors entsprechen denen, die aus dem Walzendruck oder dem Rotationsdruck bekannt sind.

Insbesondere bei Fußboden-Laminatpaneelen soll oft der optische Eindruck von Echtholz-Paneelen nachempfunden und emittiert werden. Dies bedeutet, dass Dekorwiederholungen nachteilig sind, da diese in der Natur nicht vorkommen. Im Rotationsdruck kann eine höhere Vielfalt von Einzeldekoren, also den Dekoren, die auf den Dekorbauteilen abgebildet sind, nur erreicht werden, indem unterschiedliche Druckwalzen verwendet werden. Dabei wird zunächst das Dekor einer ersten Druckwalze in einer vorbestimmten Anzeige gedruckt und die entsprechenden Dekorbauteile hergestellt. Anschließend wird die Druckwalze gewechselt und das Dekor der zweiten Druckwalze gedruckt. Die so hergestellten Dekorbauteile müssen zwischengelagert und dann gemischt werden, um zu Paketen oder Gebinden verpackt werden zu können, Einzeldekor-Vielfalt aufweisen und möglichst keine Wiederholungen des Einzeldekors beinhalten. Ähnlich geht man im Digitaldruck vor. Auch hier wird zunächst ein erstes Dekor in einer vorbestimmten Anzeige gedruckt, sodass eine erster Satz Dekorbauteile in eben dieser vorbestimmten Anzahl hergestellt wird. Ein zweiter Satz Dekorbauteile wird anschließend gedruckt, indem ein zweites Dekor ebenfalls in einer vorbestimmten Anzeige gedruckt und die so entstehenden Dekorbauteile mit den Dekorbauteile mit dem ersten Dekor vermischt werden. Dies ist aufwendig und zeit- und kostenintensive.

Der Erfindung liegt daher die Aufgabe zugrunde, ein Verfahren zum Herstellen von Dekorbauteilen so weiterzuentwickeln, dass eine höhere Dekorvielfalt erreicht werden kann.

Die Erfindung löst die gestellte Aufgabe durch ein Verfahren gemäß dem Oberbegriff des Anspruchs 1, das sich dadurch auszeichnet, dass das Dekor zusätzlich Steuerzeichen enthält, die für die Zuordnung der einzelnen Dekorbauteile und deren Sortierung in Verpackungseinheiten verwendet werden. Vorzugsweise ist die Dekorlänge wenigstens so lang wie drei, vorzugsweise vier, besonders bevorzugt wie sechs Dekorbauteile.

Der Erfindung liegt die Erkenntnis zugrunde, dass die aus dem Rotationsdruck stammende Begrenzung der Größe des Dekors bei einer Digitaldruckanlage nicht oder zumindest nicht so stark vorliegt. Die Größe des Dekors, das in der Druckdatei enthalten und der Digitaldruckanlage übergeben wird, ist im wesentlichen durch die maximale Größe der Druckdatei begrenzt, die von der elektrischen Steuerung, beispielsweise einer elektronischen Datenverarbeitungseinrichtung, der Digitaldruckanlage verarbeitet und gehandhabt werden kann. Die Dekorlänge ist vorzugsweise größer als die Dekorbreite. Die Länge der Dekorbauteile ist vorzugsweise größer als die Breite der Dekorbauteile.

Das Dekor ist vorzugsweise in einer Druckdatei elektronisch gespeichert, die der Digitaldruckanlage übergeben und zur Steuerung der Digitaldruckanlage verwendet wird. Alternativ dazu ist das Dekor auf mehrere derartige Druckdateien aufgeteilt, die der Digitaldruckanlage übergeben werden und zur Steuerung der Digitaldruckanlage verwendet werden. In diesem Fall werden die mehreren Druckdateien gemeinsam verwendet, um die Digitaldruckanlage zu steuern. Es ist nicht vorgesehen, dass zunächst der Teil des Dekors, der in einer ersten Druckdatei gespeichert ist, in einer vorbestimmten Anzeige gedruckt wird, bevor ein anderer Teil des Dekors, der in einer zweiten Druckdatei gespeichert ist, gedruckt wird. Ist das Dekor auf mehrere Druckdateien aufgeteilt, werden diese entsprechenden Teile des Dekors nacheinander gedruckt. So wird bevorzugt zunächst der Teil des Dekors einmalig gedruckt, der in der ersten Druckdatei gespeichert ist. Anschließend wird der Teil des Dekors einmalig gedruckt, der in einer zweiten Druckdatei gespeichert ist. Dies setzt sich fort bis jeder Teil des Dekors einmal gedruckt wurde. Dieses Verfahren wird anschließend wiederholt.

Vorzugsweise ist die Dekorlänge wenigstens so lang wie zwei, vorzugsweise so lang wie drei, besonders bevorzugt so lang wie vier Kerne. Vorzugsweise ist die Länge des Kerns so lang wie zwei, besonders bevorzugt so lang wie drei Dekorbauteile.

In einer bevorzugten Ausgestaltung wird der Bedruckstoff mit mehreren Dekoren bedruckt, die sich voneinander unterscheiden. Jedes dieser Dekore entspricht dann beispielsweise einem Teildekor und ist vorzugsweise in einer separaten Druckdatei gespeichert, die der Digitaldruckanlage übergeben wird. Auch hier werden die unterschiedlichen Druckdateien so übergeben, dass sie gemeinsam verwendet werden, um die Digitaldruckanlage zu steuern.

Vorzugsweise handelt es sich bei dem Bedruckstoff um eine Papierbahn. Diese wird in der Regel als Papierrolle bereitgestellt und als "endlos"-Papierbahn verwendet. Alternativ dazu kann die Papierbahn auch in Form einzelner Papierblätter bereitgestellt werden, wobei vorzugsweise die Länge eines Papierblattes der Länge des Dekors entspricht. Dies gilt auch, wenn das Dekor aus mehreren Teil Dekoren besteht. Alternativ dazu kann es insbesondere bei der Verwendung einzelner Papierblätter von Vorteil sein, wenn die Länge eines Papierblattes der Länge eines Teil Dekors entspricht.

Bei den Dekorbauteilen, die durch die hier beschriebenen Verfahren hergestellt werden, handelt es sich vorzugsweise um Laminatpaneele. Vorzugsweise wird der bedruckte Bedruckstoff, besonders bevorzugt die bedruckte Papierbahn, beim Weiterverarbeiten imprägniert und zugeschnitten, sodass bedruckte und imprägnierte Dekorpapierblätter entstehen, die die Dekorblätter für den weiteren Verfahrensablauf bilden.

Die Dekorbauteile werden nach dem Herstellen derart in Pakete verpackt, dass innerhalb eines Paketes nur unterschiedliche Dekorbauteile enthalten sind. Beim Verwenden der Dekorbauteile, beispielsweise als Fußbodenpaneele, ist dann gewährleistet, dass die in einem Paket zusammengefassten und verpackten Dekorbauteile nicht zu einer Wiederholung des Einzeldekors führen.

Besonders bevorzugt werden die hergestellten Dekorbauteile in eine Mehrzahl von Paketen verpackt, die paarweise unterschiedliche Dekorbauteile enthalten. Jedes der Dekorbauteile verfügt über ein Einzeldekor, das ein Teil des Dekors ist. Enthalten zwei Pakete paarweise unterschiedliche Dekorbauteile, bedeutet dies, dass die Einzeldekore der Dekorbauteile des ersten Paketes bei den Dekorbauteile des zweiten Paketes nicht vorkommen und umgekehrt. Mit dieser Ausgestaltung ist gewährleistet, dass die Verwendung der Dekorbauteile aus der Mehrzahl von Paketen nicht zu einer Motivwiederholung führt. Vorzugsweise handelt es sich bei der Mehrzahl von Paketen um wenigstens vier, bevorzugt wenigstens sechs, besonders bevorzugt wenigstens zehn Pakete.

Vorzugsweise wird das Dekor vergrößert, indem digitale Urmuster hinzugefügt werden, sodass sich die Dekorlänge vergrößert. Durch die digitale Bildverarbeitung und die digitale Bildbearbeitung ist es möglich, das Dekor im Nachhinein zu ändern und die Dekorlänge zu vergrößern. Dies war beim Walzendruck oder Rotationsdruck unmöglich. Sollen beispielsweise weitere Einzeldekore zum Dekor hinzugefügt werden, werden beispielsweise zusätzliche Urmuster, beispielsweise Echtholzmuster, digital erfasst und abgebildet. Diese digitalen Abbildungen werden dann dem digital vorliegenden Dekor hinzugefügt, also das Dekor vergrößert. Die Dekorlänge entspricht dann beispielsweise nicht mehr der Länge von vier Dekorbauteilen, sondern der Länge von fünf Dekorbauteilen.

Vorzugsweise verfügen die Dekorbauteile über eine Länge von wenigstens 100 cm, bevorzugt wenigstens 115 cm besonders bevorzugt wenigstens 130 cm und höchstens 280 cm, bevorzugt höchstens 200 cm, besonders bevorzugt höchstens 150 cm.

**In** einer konkreten Ausführungsform läuft das Verfahren in folgender Form ab: Zunächst erfolgt die Dekor-Digitalisierung, beispielsweise durch das Erstellen digitaler Daten. Dabei kann ein Scan oder ein Foto eines Motivs, beispielsweise eines Echtholz-Dekors, eines Echtstein-Dekors oder eines anderen Dekors erzeugt werden. Die Menge der so hergestellten digitalen Abbilder ist prinzipiell nur durch die Speichermenge, die von der elektrischen Steuerung gehandhabt und verarbeitet werden kann, begrenzt. Anschließend wird mittels Bildbearbeitungssoftware das eigentliche Dekor erstellt, indem mehrere digitale Abbilder kombiniert und zu einem Dekor zusammengefasst werden. Die Druckbreite wird bestimmt durch die Breite des so erstellten Dekors.

Die Druckdatenlänge ist gegebenenfalls durch die übergebene Datenmenge oder die Dateigröße begrenzt. Sie kann beispielsweise bei einer pdf-Datei und einer Länge von 5080mm bei beispielsweise 1.080.000.000 Datenpunkten liegen. Bis zu diesem Limit, das je nach elektrischer Steuerung und Digitaldruckanlage sehr verschieden ausgebildet sein kann, kann die Vielfalt der Einzeldekore weiter erhöht werden. Prinzipiell ist auch eine Erhöhung der Vielfalt dieser Einzeldekore darüber hinaus möglich. Es werden dann mehrere Druckdateien mit darin enthaltenen Teil Dekoren verwendet, die beispielsweise die Nummerierung 1, 2, 3 aufweisen. Diese werden dann vorzugsweise in der Reihenfolge 1,2,3,1,2,3,1,2,3 gedruckt.

Das Dekor, das in einer Druckdatei oder in mehreren Druckdateien an die elektrische Steuerung der Digitaldruckanlage übergeben wird, muss nicht vollständig gedruckt werden. **In** einigen Ausführungsformen wird nur ein Ausschnitt der übergebenen Dekore gedruckt, wobei der Ausschnitt nahezu frei wählbar ist. Wichtig ist lediglich, dass der gedruckte Ausschnitt so groß ist, dass alle hergestellten Dekorbauteile über ein Einzeldekor verfügen. Auch dadurch lässt sich eine Motiv-Wiederholung vermeiden und die Vielfalt der Einzeldekore nahezu unbegrenzt steigern.

Das Dekor, das der Digitaldruckanlage übergeben wird, kann in einer oder mehreren Dateien gespeichert sein, wobei die jeweils enthaltenen Teil Dekore in der Länge endlos und ohne sichtbare Übergänge gedruckt werden können. Alternativ dazu kann beispielsweise in Abhängigkeit der Abmessungen, insbesondere der Länge, der herzustellenden Dekorbauteile eine Kante im Druckbild vorhanden sein. Werden beispielsweise Fußboden-Laminatpaneele mit einer Länge von 140 cm hergestellt, ist im Dekor im Abstand von 140 cm eine Kante im Druckbild vorhanden.

Das Dekor kann zusätzlich Steuerzeichen oder Qualitätsmangel enthalten, die in den Druckdaten oder während Drucks platziert werden und die in der Weiterarbeitung ausgelesen und für die Zuordnung der einzelnen Dekorbauteile und deren Sortierung in Verpackungseinheiten hilfreich sind.

In einem weiteren konkreten Ausführungsbeispiel wurden bei einem Hersteller für Laminatfußbodendielen bisher alle Dekore im Rotationsdruck mit einem Walzenumfang von max. 1860mm gedruckt. Die Druckbreite beträgt 205cm. Die maximale Druckfläche, die auch als Dekorvielfaltsfläche bezeichnet werden kann, liegt somit bei 186cm x 205cm (ca. 3,8m²) und entspricht beispielsweise 10 Fußbodendielen. Zu einem Firmenjubiläum wird beschlossen, ein Eichen-Dekor in die Kollektion aufzunehmen welches jedes Jahr in seiner Dielenvielfalt wachsen soll. Es wurde besonders viel verschiedenes Naturmaterial für die Digitalisierung bereits gestellt. Für die Neuaufnahme dieses Dekors werden zwei Teildekore mit je einer Länge von jeweils 372 cm, insgesamt also 744 cm, dieses Dekors erstellt. Diese werden in zwei Druckdateien gespeichert und der elektrischen Steuerung der Digitaldruckanlage übergeben. Sie werden gemeinsam verwendet, was bedeutet, dass ihre Teildekore vorzugsweise direkt nacheinander gedruckt werden. Für die Kunden des Herstellers bedeutet das eine Dielenvielfalt von 744 cm : 186 cm x 10 Dielen, was 40 Dielen entspricht. Durch die Verwendung des Verfahrens gemäß einem Ausführungsbeispiel der vorliegenden Erfindung konnte folglich die Dekorvielfalt von ca. 3,8 m² auf über 15 m² erhöht werden. Jedes weitere

Jahr für des Bestehen des Herstellers ist geplant das Dekor um eine weitere Druckdatei für dieses Dekor zu erweitern. Das heißt, dass die Vielfalt des Dekors in jedem Jahr um weitere 3,8 m² wächst. Die Dekorvielfalt ist in diesem Fall die Fläche, die mit Fußbodenpaneelen dieses Dekors belegt werden kann, ohne dass es zu Dekorwiederholungen kommt.

Nachfolgend wird ein weiteres konkretes Ausführungsbeispiel beschrieben: In den USA beträgt die Standarddruckbreite für Dekore in der industriellen Fußbodendielenherstellung "nur" ca. 1400 mm. Bei einem Hersteller wurden bisher alle Dekore im Rotationsdruck mit einem Walzenumfang von 1300mm gedruckt. Die Druckfläche, also die Dekorvielfalt, von 140cm x 130cm entsprach sieben einzelnen Fußbodendielen.

Für die Neuaufnahme eines Dekors werden fünf Teildekore mit einer Länge von jeweils 390 cm, also einer Gesamtlänge von 1950 cm dieses Dekors erstellt. Diese werden hintereinander gedruckt und der gedruckte Bedruckstoff weiterverarbeitet. Für die Kunden des Herstellers bedeutet das eine Dielenvielfalt von 1950 cm : 130 cm x 7 Dielen, was 105 entspricht. Die Dekorvielfalt konnte nach der Weiterverarbeitung von ca. 1,8 m² auf über 24 m² erhöht werden. Dies genügt um eine Mehrzahl von normalen Wohnräumen ohne Dekorwiederholung auszustatten.

Nachfolgend wird ein weiteres Ausführungsbeispiel detailliert beschrieben: Auf einer Papierdigitaldruckanlage mit einer Arbeitsbreite von 2070mm, einer Papiergeschwindigkeit von 135m/min wird ein Holzdekor produziert. Das Papier ist ein Dekorpapier Weiss mit einer Grammatur von 65g und es wird eine wasserbasierte Tinte verwendet. Das Farbsystem entspricht dem CRYK-System. Es wird Inline ein Primer in einer Menge von 3g/m² aufgetragen. Das Holzdekor hat eine Drucklänge von 4200 mm und eine Breite von 2070mm. Die nach der Weiterverarbeitung entstehende Laminatdiele ist 1400 mm x 193 mm groß. Demnach gibt es für dieses Dekor eine Vielfalt von 30 verschiedenen Dielen. Um diese Vielfalt auch der späteren Verpackung wiederzufinden werden in die Druckdateien bereits im Vorfeld Markierungen gesetzt um die später entstehenden Einzeldielen zuordnen zu können. So erhält beispielsweise jede Diele eine Zahl von 1 bis 30, die mittels Software so in die Separationen eingebettet ist, dass sie mit dem menschlichen Auge nicht sichtbar ist, allerdings von optischen Messgeräten und einer Bilderkennung-Software erkannt werden kann. Die Verpackungsgröße in diesem Ausführungsbeispiel beträgt 10 Dielen pro Paket. Nach der Fertigstellung der Dekorbauteile und Profilierung der Seitenkanten wird beim Verpacken so sortiert, dass in drei Verpackungseinheiten hintereinander alle 30 unterschiedlichen Dielen enthalten sind.

Mithilfe der beiliegenden Figur wird nachfolgend ein Ausführungsbeispiel der vorliegenden Erfindung näher erläutert. Es zeigt
Figur 1 - den schematischen Ablauf eines Verfahrens gemäß einem Ausführungsbeispiel der vorliegenden Erfindung.

Figur 1 zeigt schematisch den Ablauf eines Verfahrens der hier beschriebenen Art. Zunächst wird eine Scanvorlage 2 verwendet, von der digitale Abbilder erzeugt werden sollen. Dazu wird ein Scanner 4 verwendet. Von jedem Element der Scanvorlage 2 entsteht so ein digitales Abbild. Diese werden in einer elektrischen Steuerung 6, die im gezeigten Ausführungsbeispiel ein Computer, insbesondere ein Laptop ist, zu einem Dekor 8 zusammengeführt.

Das Dekor 8 verfügt über eine Mehrzahl von Einzeldekoren 10, von denen im gezeigten Ausführungsbeispiel drei nebeneinander und zehn übereinander dargestellt sind. Sie entsprechen in Größe und Form den herzustellenden Dekorbauteilen. Zusätzlich zu den Einzeldekoren werden Markierungen 12, die im gezeigten Ausführungsbeispiel als Kreis, Quadrat und Dreieck ausgebildet sind. Durch die Art der Markierung 12 wird codiert, ob das jeweilige herzustellende Dekorbauteile mit einem Einzeldekor aus dem linken (Kreis), dem mittleren (Quadrat) oder dem rechten (Dreieck) Bereich versehen wurde. Die Position der jeweiligen Markierung 12 zeigt die Position des Einzeldekors in diesem Bereich. Jeweils zehn Dekorbauteile werden zu einem Gebinde 14 zusammengefasst und verpackt. Durch die Markierungen 12 lässt sich gewährleisten, dass in einem Gebinde 14 nur unterschiedliche Einzeldekore vorhanden sind.

### Bezugszeichenliste

- 2: Scanvorlage
- 4: Scanner
- 6: elektrische Steuerung
- 8: Dekor
- 10: Einzeldekor
- 12: Markierung
- 14: Gebinde

## Patentansprüche

1. Verfahren zum Herstellen von Dekorbauteilen, die einen plattenförmigen Kern und ein bedrucktes Papier als Bedruckstoff aufweisen, wobei das Verfahren die folgenden Schritte aufweist:
- Bedrucken eines Bedruckstoffes mit einem Dekor mittels einer Digitaldruckanlage, wobei das Dekor eine Dekorlänge und eine Dekorbreite aufweist,
- Weiterverarbeiten des bedruckten Bedruckstoffes, so dass Dekorblätter entstehen, deren Abmessungen denen des Kerns entsprechen,
- Verpressen jeweils eines Dekorblattes mit einem Kern und
- Aufteilen des mit dem Dekorblatt versehenen Kerns zu einer Mehrzahl von Dekorbauteilen,
wobei die Dekorlänge wenigstens so lang wie zwei Dekorbauteile und wenigstens so lang wie zwei Kerne ist,
**dadurch gekennzeichnet, dass** das Dekor zusätzlich Steuerzeichen enthält, die für die Zuordnung der einzelnen Dekorbauteile und deren Sortierung in Verpackungseinheiten verwendet werden.

2. Verfahren nach Anspruch 1, **dadurch gekennzeichnet, dass** die Dekorlänge wenigstens so lang ist wie, drei, vorzugsweise wie vier, besonders bevorzugt wird sechs Dekorbauteile.

3. Verfahren nach Anspruch 1 oder 2, **dadurch gekennzeichnet, dass** das Dekor in einer Druckdatei oder in mehreren Druckdateien enthalten ist, die der Digitaldruckanlage übergeben und zur Steuerung der Digitaldruckanlage verwendet wird.

4. Verfahren nach einem der vorstehenden Ansprüche, **dadurch gekennzeichnet, dass** die Dekorlänge wenigstens so lang ist, wie drei, besonders bevorzugt wie vier Kerne.

5. Verfahren nach einem der vorstehenden Ansprüche, **dadurch gekennzeichnet, dass** der Bedruckstoff mit mehreren Dekoren bedruckt wird, die sich voneinander unterscheiden.

6. Verfahren nach einem der vorstehenden Ansprüche, **dadurch gekennzeichnet, dass** die Dekorbauteile derart in Pakete verpackt werden, dass innerhalb eines Paketes nur unterschiedliche Dekorbauteile enthalten sind.

7. Verfahren nach Anspruch 6, **dadurch gekennzeichnet, dass** die Dekorbauteile in eine Mehrzahl von Paketen verpackt werden, die paarweise unterschiedliche Dekorbauteile enthalten.

8. Verfahren nach einem der vorstehenden Ansprüche, **dadurch gekennzeichnet, dass** das Dekor vergrößert wird, indem digitalisierte Urmuster hinzugefügt werden, so dass sich die Dekorlänge vergrößert.

9. Verfahren nach einem der vorstehenden Ansprüche, **dadurch gekennzeichnet, dass** die Dekorbauteile Laminatpaneele mit einer Länge von wenigstens 100 cm, bevorzugt wenigstens 115 cm, besonders bevorzugt wenigsten 130 cm und höchstens 280 cm, bevorzugt höchstens 200 cm, besonders bevorzugt höchstens 150 cm sind.

## Claims

1. A method for producing decor components which have a planar core and a printed paper as a substrate, the method comprising the following steps:
- printing a decor onto a substrate by means of a digital printing facility, the decor having a decor length and decor width,
- further processing the printed substrate, thus obtaining decor sheets, the dimensions of which correspond to those of the core,
- pressing each decor sheet with a core and
- dividing the core provided with the decor sheet into a plurality of decor components, wherein the décor length is at least as long as two decor components and at least as long as two cores,
**characterized in that** the decor further comprises control characters, which are used for allocating the individual decor components and sorting them into packaging units.

2. The method according to claim 1, **characterized in that** the decor length is at least as long as three, preferably four, especially preferably six, decor components.

3. The method according to claim 1 or 2, **characterized in that** the decor is contained in a print file or multiple print files, which are transferred to the digital printing facility and used to control the digital printing facility.

4. The method according to one of the preceding claims, **characterized in that** the decor length is at least as long as three, preferably four, cores.

5. The method according to one of the preceding claims, **characterized in that** multiple decors, which differ from each other, are printed onto the printed substrate.

6. The method according to one of the preceding claims, **characterized in that** the decor components are packed into packages in such a way that one package only contains different decor components.

7. The method according to claim 6, **characterized in that** the decor components are packed into a plurality of packages, any given two of which contain different decor components.

8. The method according to one of the preceding claims, **characterized in that** the decor is enlarged by adding digital master samples, thus increasing the decor length.

9. The method according to one of the preceding claims, **characterized in that** the laminate panels have a length of at least 100cm, preferably at least 115cm, particularly preferably at least 130cm and at most 280cm, preferably at most 200cm and particularly preferably at most 150cm.

## Revendications

1. Procédé de fabrication de composants à décor, qui présentent un noyau en forme de plaque et un papier imprimé à titre de matériau à imprimer, le procédé comprenant les étapes suivantes consistant à :
- imprimer un matériau à imprimer avec un décor au moyen d'une installation d'impression numérique, le décor présentant une longueur de décor et une largeur de décor,
- transformer le matériau à imprimer, une fois imprimé, de manière à obtenir des feuilles de décor dont les dimensions correspondent à celles du noyau,
- compresser une feuille de décor respective avec un noyau, et
- subdiviser le noyau, pourvu de la feuille de décor, en une pluralité de composants à décor,
la longueur de décor étant au moins aussi longue que deux composants à décor et étant au moins aussi longue que deux noyaux,
**caractérisé en ce que** le décor comprend en supplément des caractères de commande qui sont utilisés pour l'affectation des différents composants à décor et pour leur tri en unités d'emballage.

2. Procédé selon la revendication 1,
**caractérisé en ce que** la longueur du décor est au moins égale à trois, de préférence à quatre, de préférence encore à six composants à décor.

3. Procédé selon la revendication 1 ou 2,
**caractérisé en ce que** le décor est stocké dans un fichier d'impression ou dans plusieurs fichiers d'impression qui sont transmis à l'installation d'impression numérique et utilisés pour commander l'installation d'impression numérique.

4. Procédé selon l'une des revendications précédentes,
**caractérisé en ce que** la longueur du décor est au moins égale à trois, de préférence à quatre noyaux.

5. Procédé selon l'une des revendications précédentes,
**caractérisé en ce que** le matériau à imprimer est imprimé avec plusieurs décors qui diffèrent les uns des autres.

6. Procédé selon l'une des revendications précédentes,
**caractérisé en ce que** les composants à décor sont emballés en paquets de telle sorte que seuls des composants à décor différents sont contenus dans un paquet.

7. Procédé selon la revendication 6,
**caractérisé en ce que** les composants à décor sont emballés en une pluralité de paquets qui contiennent des composants à décor différents par paires.

8. Procédé selon l'une des revendications précédentes,
**caractérisé en ce que** le décor est agrandi par l'ajout de motifs originaux numérisés, de sorte que la longueur du décor augmente.

9. Procédé selon l'une des revendications précédentes,
**caractérisé en ce que** les composants à décor sont des panneaux stratifiés ayant une longueur de 100 cm au minimum, de préférence de 115 cm au minimum, de manière particulièrement préférée de 130 cm au minimum, et de 280 cm au maximum, de préférence de 200 cm au maximum, de manière particulièrement préférée de 150 cm au maximum.
